# FASCICULE DE BREVET EUROPEEN

(11) **EP 1 707 249 B1**
(45) Date de publication et mention de la délivrance du brevet: **05.08.2009**
(21) Numéro de dépôt: 06364002.3
(22) Date de dépôt: 13.03.2006
(51) Int. Cl.: A63H 3/50, A63H 3/16, A63H 33/04, A63H 33/42, A63H 3/00, A63H 3/28

(54) **Support d'activités artistiques et culturelles pour enfants handicapés**
Träger für künstlerische und kulturelle Aktivitäten für behinderte Kinder
Support of artistic and cultural activities for handicapped children

(30) Priorité: 15.03.2005 FR 0502527
(43) Date de publication de la demande: 04.10.2006
(73) Titulaire: Lelièvre, Laure, 35000 Rennes (FR)
(72) Inventeur: Lelièvre, Laure, 35000 Rennes (FR)

(56) Documents cités:
- DE-A1- 2 550 579
- US-A- 2 467 139
- US-A- 3 768 197
- US-A1- 2002 155 782

## Description

L'objectif de ce dépôt est de présenter un nouveau concept d'activités artistiques et culturelles pour enfants handicapés comme pour tous publics. Il est composé de différents supports modulables, à hauteur d'enfants, représentant des personnages, des animaux, des objets (arbres, fontaines, aquariums, manège...) ou toute autre forme. Il existe de nos jours une multitude de supports artistiques conçus pour les enfants, mais très peu sont adaptés aux handicapés : les rares qui existent nécessitent des équipements lourds et sont conçus spécifiquement pour traiter d'un seul handicap (soit handicapés moteurs, soit sourds, soit aveugles...) ; ils ne permettent donc pas de rassembler tous les enfants, handicapés et valides, autour d'une même activité. La nouveauté des supports proposés réside dans la structure des éléments à la fois légère, stable, solide, pratique, imperméable et utilisable en toute sécurité, aussi bien en intérieur qu'en extérieur. Celle-ci peut également être mobile, animée, téléguidée, lumineuse, tactile, gustative, sonore et odorante.

L'intérêt pour l'éveil des enfants est double : ils participent seuls ou à plusieurs à la création et à la décoration des motifs, et ensuite ils peuvent s'instruire dans tous les domaines et s'amuser avec les différentes activités intégrées dans ces supports. Ces supports ont été étudiés afin que chaque enfant handicapé (moteur, aveugle, sourd...) y trouve une activité qui soit adaptée à son handicap. Ces activités contribuent à la socialisation de l'enfant autant qu'au développement de ses facultés manuelles et intellectuelles, les activités proposées étant variées, pleines de surprises et de découvertes (travaux manuels, arts plastiques, danse, théâtre, musique, projection de films...).

Les dessins annexés illustrent l'invention :
La figure 1 présente une vue en perspective du dispositif.
La figure 2 présente en vue de face le dispositif.
La figure 3 présente plusieurs variantes de ce dispositif.

### Détail des sujets

En référence à ces dessins, chacun des sujets qui composent ce dispositif comporte plusieurs éléments qui pourront être assemblés facilement par un adulte :
Un cône plein (1) tronqué, avec un trou cylindrique (borgne ou débouchant) pour pouvoir insérer une forme cylindrique à l'intérieur. II constitue le corps du sujet. L'intérieur du cône peut être en mousse (polyuréthane ou autre) recouvert d'un revêtement résistant et imperméable (plastique ou autre) ; ii peut être évidé pour intégrer divers équipements ; il pourrait également être réalisé en support gonflable.
Un cône en plastique souple (2) (par exemple rhodoïd opaque ou transparent) muni de larges embases qui en assurent la stabilité, empêchant ainsi le cône de basculer. Ces embases permettent également de fixer (scotch, scratch) le cône au sol ou sur un socle si besoin. On pourra par exemple fixer, par l'intermédiaire de ce socle, un système de roulettes pour obtenir un sujet mobile.
   Ce cône est maintenu par une bande scratch résistante que l'on peut ouvrir ou fermer à volonté si l'on souhaite déplier le cône et poser le support à plat ou le replier pour le transporter.

Le cône plein (1) se fixe sur l'intérieur du cône en rhodoïd (2) à l'aide de bandes scratch résistantes.

La partie supérieure (3) du modèle est un objet « motif » (tête d'homme ou d'animal, branches d'arbre, fontaine, maison ou tout autre motif) avec une embase cylindrique (tuyau large plein ou évidé, en plastique ou en ressort) que l'on vient emboîter dans le cône plein (1).

Embase (4) : celle-ci peut être en linoléum ou toute autre matériau présentant une surface adhérente au sol. En forme de disque évidé à la forme du cône en rhodoïd (2), elle se présente tel un tapis qui recouvre les embases de ce cône. Elle contribue à assurer l'adhérence de l'ensemble au sol, et, par l'effet « ventouse » qu'elle crée, elle assure la stabilité et l'ancrage au sol du support complet, l'empêchant de s'envoler, de glisser ou de basculer, même par grand vent. Les personnes (adultes ou enfants) qui évoluent autour des supports, en marchant sur ce « tapis », contribuent encore d'avantage à l'ancrage au sol du support.
Le support de base, composé des quatre éléments décrits ci-dessus est destiné à être utilisé à l'intérieur ou à l'extérieur par temps clément.

### Comportement au vent.

Les calculs de résistance par maillage réalisés montrent une résistance au vent supérieure à 60 Km/h, mais ne prennent pas en compte le facteur d'adhérence et l'effet ventouse créé par l'embase (4). Si on introduit ces deux facteurs, on démontre empiriquement que cette résistance est bien supérieure et largement suffisante pour permettre une utilisation des supports en plein air.

### Essais en conditions réelles :

Conditions : rafales de vent supérieures à 60 Km/h, sur surface lisse et parfaitement dégagée (plage et terrasse).
Sans embase (4), le support glisse sans se renverser,
Avec l'embase (4) l'ensemble reste immobile.
*Tests réalisés en juillet 2004*

### Plusieurs variantes sont possibles :

Variantes pour la partie supérieure (3) :
Tête (3a) : celle-ci peut être en papier mâché vernis ou peint. Ce matériau présente l'avantage d'être léger, résistant et imperméable. Il offre de plus une grande liberté de forme. Des trous représentent les yeux et la bouche afin de permettre par exemple le passage vers l'intérieur d'une balle, de liquide, ou d'aliments, tous devant répondre aux normes de sécurité en vigueur. La tête est prévue pour pouvoir être décorée par les enfants, ce décor pouvant être effaçable.

Autres supports (3b) : ils peuvent représenter des arbres, des fontaines, des lampadaires, ou tout autre motif.

Bras, jambes, pattes, ailes (5) : des bras et des jambes avec une armature en fil métallique, en tuyau, en ressort ou tout autre matériau peuvent être fixés sur le cône plein (1). Leur conception a été prévue pour permettre une utilisation en toute sécurité (pas de risque de griffure, de coupure, d'étranglement).

L'ensemble, le tronc (1), les bras, les jambes (5) et la tête (3a) représentent le corps nu de la personne (ou de l'animal, de l'extra terrestre...), on peut ainsi commencer à le revêtir d'attributs (6) : cheveux, lunettes, gants, chaussures... C'est à l'aide du support en rhodoïd (2) que l'on peut véritablement finir de l'habiller, de vêtements (7) d'enfants ou d'adultes.

Le cône en rhodoïd (2) peut en effet être revêtu d'un habit (7) de toile, de tissu de papier ou autre (vêtements pour les personnages, branches pour le sapin...); chacun de ces habits, constitué d'un ou plusieurs morceaux fixés entre eux (scratch, boutons pression, attaches...) peut être déplié pour être posé au sol. Ils peuvent être réalisés en toile résistante (toile pour châssis par exemple) et imperméable.

Ainsi les enfants peuvent venir dessiner ou peindre à l'aide par exemple de peintures ou de feutres répondant aux normes « enfants » sur ces habits pour les décorer avant de venir les mettre, une fois secs, pour habiller les différents personnages.

### Avantages du support

Tous les matériaux ont été prévus pour être :
1. imperméables et résistants aux projections d'eau, permettant ainsi une utilisation intérieure ou extérieure,
2. très résistants aux déchirures et autres, permettant aux enfants de jouer en toute sécurité.

Il est également possible d'adapter sur les cônes des supports munis de roulettes afin de créer des supports mobiles, voire téléguidés, et ainsi autoriser une multitude de nouvelles activités.
Les matériaux utilisés sont légers permettant un maniement aisé pour les adultes et les enfants.
Les angles des cônes sont standards permettant d'intervertir à loisir les éléments (habits...) et d'autoriser toutes les combinaisons possibles pour les activités des enfants.
Tous les supports peuvent être démontés et remontés très facilement : les cônes rhodoïd et les habits peuvent être ainsi roulés pour être rangés ou transportés facilement. On eut également les empiler afin de réduire la surface de stockage.
Les assemblages par bande scratch permettent un montage très facile et très résistant du support. Il est possible d'ajuster des baguettes aux angles des cônes afin de les rigidifier.

### Utilisations possibles

Le but est de créer de nouveaux supports d'animations et d'activités artistiques et culturelles pour les enfants handicapés, comme pour tout public. Ces supports peuvent être utilisés aussi bien par les hôpitaux, les maisons spécialisées, les écoles ... (dans le cadre des animations, des ateliers...) que par les particuliers.

Les éléments présentent un intérêt éducatif et ludique multiple pour les enfants car :
1. ils décorent les supports, créent les vêtements, et participent au montage
2. ils peuvent s'instruire et se divertir avec les supports qu'ils ont eux-mêmes décorés
3. ils peuvent enregistrer des sons et écouter des enregistrements à l'aide de dispositifs sonores qui peuvent être intégrés aux supports.
4. Ils peuvent également développer chacun des autres sens à l'aide d'équipements prévus sur les supports.

### Décoration par les enfants

L'ensemble des éléments (habits, tête, corps...) peuvent être peints ou coloriés par les enfants. Il est également possible de suspendre des objets ou de réaliser des collages.
Une fois peints, les supports peuvent être assemblés facilement par un adulte avec l'aide des enfants. Ceux-ci seront fiers de participer à la création des personnages et de voir le résultat de leurs décorations.

Le concept modulaire permet de créer toutes sortes de figures : on peut créer des familles en utilisant des cônes de différentes tailles, des personnages de métiers ou d'origines variés (boulanger, policier, africains, asiatiques...), des animaux (oiseau, girafe...), des décors (sapins, arbres, aquariums, phares, fontaines...).
Les combinaisons sont infinies, les motifs doivent être amusants afin de donner aux enfants l'envie de participer.
Tous ces supports sont adaptés à la taille des enfants. C'est pour eux nouveau et très important d'évoluer avec des personnages de leur taille afin qu'ils puissent s'inventer leurs histoires, des amis, évoluer dans leur propre monde. Ils peuvent ainsi stimuler leur imagination. Les supports autorisent également toutes sortes d'activités culturelles et d'éveil.

## Revendications

1. Dispositif support d'activités artistiques et culturelles **caractérisé en ce qu'**il comprend :
un cône plein (1) tronqué présentant un trou cylindrique ;
un cône (2) présentant des embases, l'intérieur de ce cône (2) accueillant grâce à des moyens de fixation, ledit cône plein (1) ;
une partie supérieure formant motif (3) qui vient s'emboîter dans le trou dudit cône plein (1).

2. Dispositif selon la revendication 1 **caractérisé en ce qu'**il comprend une embase (4) contribuant à la stabilité du dispositif.

3. Dispositif selon la revendication 2 **caractérisé en ce que** ladite embase (4) est constituée par un tapis recouvrant les embases dudit cône (2).

4. Dispositif selon l'une quelconque des revendications 1 à 3 **caractérisé en ce que** ledit cône plein (1) est réalisé en mousse et recouvert d'un revêtement résistant et imperméable, ou en support gonflable, ou tout autre matériau.

5. Dispositif selon l'une quelconque des revendications 1 à 4 **caractérisé en ce que** les éléments qui le constituent forment une structure modulable, montable et démontable, animée, et/ou lumineuse, et/ou tactile, et/ou gustative, et/ou sonore, et/ou odorante, avec écrans ou non.

6. Dispositif selon l'une quelconque des revendications 1 à 5 **caractérisé en ce que** ladite partie supérieure formant motif (3) représente une tête d'humain ou d'animal ou autre, ou un aquarium, ou une fontaine, ou une maison ou autre motif, de façon à choisir le motif et monter le sujet.

7. Dispositif selon l'une quelconque des revendications 1 à 6 **caractérisé en ce qu'**il inclut des éléments formant des activités de jeux et/ou d'éveil manuel et/ou intellectuel, visuels et/ou sonores et/ou lumineux ou autres, faisant travailler les sens et percevoir des sensations, et/ou des éléments formant habit pour arbres, aquariums, maisons ou tout autre objet, ou personnages ou animaux, ces vêtements étant adaptés pour également habiller adultes ou enfants, et/ou des éléments formant la décoration, cheveux ou non sur coiffes et/ou gants et/ou lunettes ou autres, et/ou des éléments formant membres, bras et/ou jambes et/ou pattes ou autres, qui sont destinés à décorer le cône (1) et/ou le cône (2) et/ou la partie supérieure (3) et/ou le tapis (4) ; c'est avec le sujet et l'ensemble de ces différents éléments modulables à l'infini qui le décorent que l'on crée des sujets assemblés, y compris transparents et/ou opaques, de toutes sortes : des objets et/ou des animaux et/ou des personnages d'origines variées, africains et/ou asiatiques ou autres.

8. Dispositif selon l'une quelconque des revendications 1 à 5 **caractérisé en ce qu'**il représente différents supports modulables : un humain, une vache, un arbre, ou tout autre support, y compris de forme différente : un manège à plusieurs faces, un sapin, un phare, ou autres formes.

9. Dispositif selon la revendication 8 **caractérisé en ce que** les différents supports quelle que soit leur forme et/ou les éléments qui les décorent et/ou les équipements sont adaptés pour instruire dans tous les domaines, et/ou développer ses facultés manuelles et/ou intellectuelles, et/ou l'éveil des sens, et/ou des sensations : pour les aveugles et/ou pour les sourds, en étant conçus pour travailler les sens, et/ou pour apprendre les variétés d'animaux, d'arbres, de métiers ou autres, et/ou pour apprendre les sons, la danse, pour faire du théâtre ou autre, et/ou avec des trous débouchant ou non pour l'art plastique, et/ou pour apprendre manuellement le langage pour les sourds, l'écrit des aveugles, des jeux ou autres, avec des éléments tels des bras et/ou des jambes et/ou des pattes ou autres, et/ou pour apprendre toutes les langues, travailler la musique, projeter des films ou autres avec des éléments tels des écrans et/ou des dispositifs sonores et/ou lumineux et/ou odorants ou autres, et/ou en étant conçus en morceaux ou non et/ou avec des fixations adaptées afin de faciliter aux handicapés moteur le travail du montage et/ou l'accès aux travaux manuels et/ou à l'ensemble des autres activités, et/ou des baguettes à ajuster ou non pour rigidifier le sujet assemblé, et/ou des tapis et/ou embases, tous deux avec matériau adhérent, suivant les activités.

10. Dispositif selon l'une quelconque des revendications 1 à 9 **caractérisé en ce que** les différents supports quelle que soit leur forme et/ou les différents éléments qui les décorent sont conçus avec différents matériaux et/ou peintures adaptées et/ou imperméables, pour être coloriés par toutes sortes de moyens de mise en couleur, peinture et/ou feutre ou autre, le décor pouvant être effaçable, et conçus pour réaliser des ateliers artistiques et/ou culturels et/ou des animations et/ou des jeux ou autres, d'intérieur et/ou d'extérieur, pour rassembler valides et/ou handicapés moteur et/ou aveugles et/ou sourds ou autres.

11. Dispositif selon l'une quelconque des revendications 1 à 10 **caractérisé en ce qu'**il est fixé ou non au sol ou sur un socle, ou mobile et le cas échéant susceptible d'être téléguidé.

## Claims

1. Device: support for artistic and cultural activities **characterized in that** it comprises:
a truncated solid cone (1) with a cylindrical hole;
a cone (2) with base plates, cone inside which the aforesaid solid cone (1) is held with fixing means;
an upper part (3), representing any subject, that is fitted into the hole of said solid cone (1).

2. Device according to claim 1 **characterized in that** it comprises a base plate (4) contributing to the stability of the device.

3. Device according to claim 2 **characterized in that** said base plate (4) is made of a carpet that covers the base plates of said cone (2).

4. Device according to any claim 1 to 3 **characterized in that** said solid cone (1) is made of foam covered with a shock and tear-resistant waterproof coating or made of an inflatable support or of any other material.

5. Device according to any claim 1 to 4 **characterized in that** the constituting elements form a modular structure that may be assembled and disassembled, animated and/or luminous and/or tactile and/or gustative and/or sonorous and/or smell-bearing, with or without screens.

6. Device according to any claim 1 to 5 **characterized in that** said upper part (3) represents a man's or an animal's head or other, or an aquarium, or a fountain, or a house or anything else, so as to choose the theme and assemble the support.

7. Device according to any claim 1 to 6 **characterized in that** it includes elements forming playing and/or awakening activities that may be manual and/or intellectual, visual and/ or sonorous and/or luminous or other, that make the senses work and sensations perceived, and/or elements used to clad a tree, an aquarium, a house or any other object, or character or animals, these clothes being also adapted to fit adults or children, and/or elements forming the decoration, with or without hair fitted on to create a hairdressing and/or gloves and/or glasses or other, and/or elements forming limbs, arms and/or legs and/or paws or other, that are meant to decorate the cone (1) and/or the cone (2) and/or the upper part (3) and/or the carpet (4); with the support and the set of these different modular to infinity elements that decorate it, one creates assembled supports, including transparent and/or opaque ones, of all kinds: objects and/or animals and/or characters from varied origins, Africa and/or Asia and/or elsewhere.

8. Device according to any claim 1 to 5 **characterized in that** it represents different modular supports: a human being, a cow, a tree, or any other support, including different shapes: a merry-go-round with several sides, a fir-tree, a lighthouse or other shapes.

9. Device according to claim 8 **characterized in that** the different supports, whatever their shape and/or the elements that decorate them and/or the equipments, are adapted to teach in all fields, and/or develop manual and/or intellectual faculties, and/or arise the senses and/or sensations: for the blind and/or the deaf, being conceived to make the senses work and/or to learn the varieties of animals, trees, crafts or other, and/or to learn the sounds, how to dance, to realize plays or other, and/or with choked or not-holes, for plastic arts, and/or to learn manually the deaf language, the writing for the blind, games or other, with elements such as arms and/or legs and/or paws or other, and/or to learn all languages, to practise music, to project films or other with elements such as screens and/or sonorous and/or luminous and/or smell-bearing devices or other, and/or being conceived in separate parts or not and/or with adapted fixings so as to facilitate the assembling work for physically handicapped people and/or their access to manual tasks and/or the whole of the other activities, and/or sticks, to be adjusted or not, to stiffen the assembled support, and/or carpets and/or base plates, both parts with adherent material, according to the activities.

10. Device according to any claim 1 to 9 **characterized in that** the different supports, whatever their shape and/or the different elements that decorate them, are made of different waterproof or not materials with or without waterproof or not adapted painting, to be coloured by way of all sorts of colouring means, paint and/or markers or other, this decoration being washable, and conceived to realise artistic and/or cultural and/or animation and/or playing activities or other, indoors or outdoors, to gather together able-bodied and/or physically disabled people, and/or blind and/or deaf people or other.

11. Device according to any claim 1 to 10 **characterized in that** it is fixed to the ground or not or on a stand, or mobile, thus liable to be radio-controlled.

## Patentansprüche

1. Vorrichtung zur Unterstützung künstlerischer und kultureller Aktivitäten, **dadurch gekennzeichnet, dass** sie umfasst:
einen vollen Kegelstumpf (1) mit einem zylindrischen Loch; einen Kegel (2) mit Sockeln, wobei die Innenseite dieses Kegels (2) mithilfe von Befestigungsmitteln den vollen Kegel (1) aufnimmt;
ein Motiv bildendes Oberteil (3), das sich in das Loch des vollen Kegels (1) einsetzen lässt.

2. Vorrichtung nach Anspruch 1, **dadurch gekennzeichnet, dass** sie einen Sockel (4) umfasst, der zur Stabilität der Vorrichtung beiträgt.

3. Vorrichtung nach Anspruch 2, **dadurch gekennzeichnet, dass** dieser Sockel (4) aus einer Abdeckung besteht, die die Sockel des Kegels (2) abdeckt.

4. Vorrichtung nach einem der Ansprüche 1 bis 3, **dadurch gekennzeichnet, dass** dieser volle Kegel (1) aus Schaumstoff besteht und mit einem beständigen und undurchlässigen Bezug überzogen ist, oder aus einem aufblasbaren Support bzw. aus beliebigen anderen Materialien.

5. Vorrichtung nach einem der Ansprüche 1 bis 4, **dadurch gekennzeichnet, dass** ihre Bestandteile eine modulierbare, montier- und demontierbare, animierte Struktur bilden, und/oder den Seh-, und/oder Tast-, und/oder Geschmacks-, und/oder Hör-, und/oder Geruchssinn ansprechen und mit oder ohne Leinwand sind.

6. Vorrichtung nach einem der Ansprüche 1 bis 5, **dadurch gekennzeichnet, dass** das Motiv (3) bildende Oberteil einen Menschen-, Tier- oder sonstigen Kopf oder ein Aquarium, einen Brunnen, ein Haus oder sonstiges Motiv darstellt, sodass ein Motiv ausgewählt und eine Figur montiert werden kann.

7. Vorrichtung nach einem der Ansprüche 1 bis 6, **dadurch gekennzeichnet, dass** sie Elemente einbezieht, die spielerische Aktivitäten bilden und/oder manuelle und/oder intellektuelle, visuelle und/oder akustische und/oder luminöse oder sonstige Fähigkeiten wecken sollen, bei denen die Sinne angesprochen und Empfindungen wahrgenommen werden, und/oder Elemente, die eine Verkleidung für Bäume, Aquarien, Häuser oder andere beliebige Gegenstände, Personen oder Tiere bilden, wobei sich diese Kleidungsstücke auch eignen, um Erwachsene oder Kinder zu bekleiden, und/oder Elemente, die die Dekoration, Haare oder nicht auf Frisuren und/oder Handschuhe und/oder Brillen oder sonstiges bilden, und/oder Elemente, die Gliedmaßen, Arme und/oder Beine und/oder Pfoten oder sonstiges bilden, die zum Dekorieren des Kegels (1) und/oder des Kegels (2) und/oder des Oberteils (3) und /oder der Abdeckung (4) bestimmt sind; mit dieser Figur und allen verschiedenen bis ins Unendliche modulierbaren Elementen, die sie dekorieren, werden zusammengefügte Figuren, darunter transparente und/oder opake Figuren aller Art gebildet: Gegenstände und/oder Tiere und/oder Personen verschiedener, afrikanischer und/oder asiatischer oder sonstiger Herkunft.

8. Vorrichtung nach einem der Ansprüche 1 bis 5, **dadurch gekennzeichnet, dass** sie verschiedene modulierbare Supporte bildet: einen Menschen, eine Kuh, einen Baum oder jeden anderen Support mitunter verschiedener Form: ein mehrseitiges Karussell, eine Tanne, einen Leuchtturm oder andere Formen.

9. Vorrichtung nach Anspruch 8, **dadurch gekennzeichnet, dass** die verschiedenen Supporte unabhängig von ihrer Form und/oder die Elemente, die sie dekorieren und/oder das Zubehör für eine schulende Anwendung in allen Bereichen geeignet sind, und/oder seine manuellen und/oder intellektuellen Fähigkeiten zu entwickeln, und/oder Sinne, und/oder Wahrnehmungen zu wecken: für Blinde und/oder Taube, da sie für die Förderung der Sinne entwickelt wurden, und/oder um verschiedene Tier-und Baumarten, Berufe oder sonstiges zu erlernen, und/oder um Laute und Tanz zu erlernen, Theater zu spielen oder sonstiges, und/oder mit oder ohne Durchgangslöcher für bildende Kunst, und/oder um die Sprache von Tauben, die Schrift für Blinde, Spiele oder sonstiges manuell zu erlernen, mit Elementen wie zum Beispiel Armen und/oder Beinen und/oder Pfoten oder sonstiges, und/oder um alle Sprachen zu erlernen, Musik zu üben, mit Elementen wie Leinwänden und/oder akustischen und/oder luminösen und/oder riechenden oder sonstigen Elementen Filme zu projizieren, und/oder da sie aus mehreren Stücken oder nicht konzipiert sind und/oder mit geeigneten Fixierungen, um körperlich Behinderten die Arbeit des Montierens zu erleichtern und/oder den Zugang zu manuellen Arbeiten und/oder allen anderen Aktivitäten, und/oder zu justierenden oder nicht zu justierenden Stäben um die zusammengefügte Figur zu versteifen, und/oder Abdeckungen und/oder Sockel, wobei beide entsprechend den Aktivitäten, aus einem haftenden Material sind.

10. Vorrichtung nach einem der Ansprüche 1 bis 9, **dadurch gekennzeichnet, dass** die verschiedenen Supporte unabhängig von ihrer Form und/oder den verschiedenen Elementen, die sie verzieren, aus verschiedenen Materialien und/oder geeigneten und/ oder undurchlässigen Lackierungen entwickelt sind, um durch alle Arten von Farbgebung, Lackierung und/oder Filz oder sonstiges gefärbt werden zu können, wobei die Verzierung gelöscht werden kann, und für die Veranstaltung von künstlerischen und/oder kulturellen Workshops und/oder für Animationen und/oder Spiele oder sonstiges im Freien und/oder drinnen entwickelt wurden, um Gesunde und/oder körperlich Behinderte und/oder Blinde und/oder Taube oder andere zusammen zu bringen.

11. Vorrichtung nach einem der Ansprüche 1 bis 10, **dadurch gekennzeichnet, dass** sie am Boden oder auf einem Sockel fixiert ist oder nicht oder mobil ist und gegebenenfalls ferngesteuert werden kann.
